# FASCICULE DE BREVET EUROPEEN

(11) **EP 0 492 393 B1**
(45) Date de publication et mention de la délivrance du brevet: **17.04.1996**
(21) Numéro de dépôt: 91121692.7
(22) Date de dépôt: 18.12.1991
(51) Int. Cl.: B65H 45/14

(54) **Dispositif de réglage des dimensions de pliage de documents, notamment pour une plieuse à poches**
Vorrichtung zum Einstellen des Falzausmasses, insbesondere für eine Taschenfalzmaschine
Device for adjusting the folding dimensions, particularly in a buckling folder

(30) Priorité: 28.12.1990 FR 9016472
(43) Date de publication de la demande: 01.07.1992
(73) Titulaire: NEOPOST INDUSTRIE, F-92220 Bagneux (FR)
(72) Inventeur: Krasuski, Marek, F-92260 Fontenay aux Roses (FR)
(74) Mandataire: Weinmiller, Jürgen

(56) Documents cités:
- EP-A- 0 157 349
- FR-A- 1 564 392

## Description

L'invention concerne un dispositif de réglage de la position d'une butée de pliage agencée de façon translatable sur une plaque de guidage d'un document à plier.

Ce dispositif est en particulier destiné au réglage des dimensions de pliage dans une plieuse à deux poches.

Il est déjà connu un dispositif de réglage des butées d'une plieuse de grande dimension et de grande cadence qui consiste en un agencement de réglettes. Chaque réglette porte la butée et peut être manuellement translatée dans des rails agencés sur les bords longitudinaux des plaques de guidage des documents. Par son déplacement et son blocage dans la position souhaitée, est donc réalisé le réglage de la butée.

Ce type de dispositif nécessite une place libre suffisante pour accèder aux réglettes. Or dans les plieuses compactes et de dimension moyenne, l'encombrement est tel qu'il est impossible ou difficile d'accèder avec la main au niveau de la butée.

De plus ces plieuses sont souvent associées à des mécanismes d'insertion du document dans une enveloppe et de fermeture de l'enveloppe qui nécessitent de la place dans la machine et diminuent la possibilité d'accès aux différentes parties de la plieuse.

Une plieuse à poches est décrite dans la demande de brevet française 90 13580. Une telle plieuse comprend une poche supérieure destinée à la réalisation du premier pli et une poche inférieure destinée à la réalisation du second pli. Chaque poche comporte une plaque fixe et une plaque mobile.

Les plaques mobiles supportent chacune une butée réglable par translation le long de chaque poche pour choisir la position ou premier et du second pli sur le document. Une telle plieuse est destinée à être complétée d'un mécanisme d'insertion dans une enveloppe et de fermeture de l'enveloppe.

Il est aussi connu du document EP-A-0 157 349 un dispositif de réglage de la position d'une butée de pliage qui comprend un dispositif d'actionnement et un dispositif de transmission du déplacement du dispositif d'actionnement à la butée constitué d'un câble en boucle engageant des poulies, une partie droite du câble étant parallèle à un bord latéral d'une plaque de guidage d'un document à plier et reliée à la butée et une autre partie du câble étant reliée au dispositif d'actionnement. Le dispositif d'actionnement est constitué par un arbre disposé parallèlement au bord avant de la plaque et qui entraîne, par rotation, une des poulies. Des molettes sont prévues aux extrémités de l'arbre pour permettre la manoeuvre de celui-ci en rotation.

Un dispositif de réglage analogue est encore décrit dans le document FR-A-1 564 392.

Le but de l'invention est de proposer un dispositif de réglage de la position des butées dans une plieuse à poches qui soit d'accès et de manoeuvrabilité particulièrement pratique et fiable.

A cet effet l'invention a pour objet un dispositif comme défini par la revendication 1.

En particulier, selon l'invention, le dispositif de réglage comprend un dispositif d'actionnement et un dispositif de transmission du déplacement du dispositif d'actionnement à la butée, constitué d'un câble en bouche maintenu tendu par trois poulies portées par la plaque, une partie droite du câble étant parallèle au bord lateral de la plaque et reliée à la butée et une autre partie droite du câble étant reliée au dispositif d'actionnement.

Ainsi par un positionnement judicieux du dispositif d'actionnement, ce dernier est facilement accessible et la transmission est particulièrement fiable et simple.

Du fait que le dispositif d'actionnement est disposé sur une tablette fixe par rapport à la plaque et disposée parallèlement au bord avant de la plaque, un réglage manuel du pliage est possible, la ou les tablette(s) étant particulièrement visible(s) et accessible(s) à l'ouverture de la plieuse.

Si le dispositif d'actionnement est un micro-moteur relié au câble, il est possible de réaliser un réglage motorisé de la butée.

Ce micro-moteur peut être commandé directement à partir du clavier de la machine et le réglage ne nécessite pas l'ouverture de la machine.

Le dispositif conforme à l'invention est en particulier destiné à équiper une plieuse à deux poches telle que décrite dans la demande de brevet française 90 13580. En particulier, les deux dispositifs d'actionnement peuvent être diposés sur une tablette commune fixe par rapport aux deux plaques des poches et disposée parallèlement au bord avant de chaque plaque.

L'invention est exposée ci-après plus en détail à l'aide de dessins représentant seulement un mode d'exécution.

La figure 1 représente en développée une vue frontale des plaques de deux poches d'une plieuse équipées chacune d'un dispositif de réglage conforme à l'invention.

La figure 2 représente une coupe selon II-II à plus grande échelle, les plaques étant représentées selon leur disposition réelle.

La figure 3 représente une vue de dessous selon III du dispositif de transmission équipant la plaque de la poche supérieure.

La figure 1 est une vue en développée, pour une meilleure visualisation, représentant la plaque inférieure 5 de la première poche et la plaque supérieure 22 de la seconde poche d'une plieuse. La disposition réelle de ces plaques 5 et 22 est représentée sur la figure 2.

Selon l'exemple représenté, ces deux plaques sont reliées latéralement par deux flasques 18, dont un est visible sur la figure 2. Sur ces flasques 18 est fixée latéralement une tablette 100 supportant le dispositif d'actionnement du dispositif de réglage 40 de la butée 4 de la première poche et celui du dispositif de réglage 60 de la butée 20 de la seconde poche. Ces deux dispositifs sont de constitution identique.

Dans le cas d'un agencement différent des plaques 5 et 22 et de façon plus générale, les plaques 5 et 22 peuvent être pourvue chacune de leur tablette 100 propre, l'une étant fixe par rapport à la plaque 5 et l'autre étant fixe par rapport à la plaque 22.

Chaque butée 4, 20 est montée coulissante sur un axe 41, 61 fixé par ses extrémités sur la plaque correspondante 5, 22. La butée 4, 20 fait saillie par une plaquette sur la face active de la plaque 5, 22 au travers d'une fente agencée dans celle-ci.

La butée 4, 20 est fixée à un câble 42, 62 en bouche, ses extrémités étant reliées l'une à l'autre avec un ressort 43, 63 interposé afin d'obtenir une tension correcte. Le câble 42, 62 est enroulé sur trois poulies 44, 64 disposées de telle sorte qu'une partie du câble est parallèle à la trajectoire de la butée, soit parallèle aux bords latéraux de la plaque et qu'une autre partie du câble est parallèle au bord avant de la plaque et à proximité de celui-ci.

A cette seconde partie droite de câble est fixé le dispositif d'actionnement du dispositif de transmission constitué par le système de câble et de poulies.

Le dispositif d'actionnement comporte un coulisseau 45, 65. Ce dernier coulisse sur un axe 46, 66 fixé à la plaque, parallèlement à son bord avant et à proximité de celui-ci. Le coulisseau 45, 65 est par ailleurs guidé par une partie proéminente 67 dans une fente 48, 68 agencée dans la tablette 100.

Le coulisseau 45, 65 comporte une partie interne 69 qui est articulée sur la partie principale du coulisseau. Cette partie 69 vient ensérer l'axe 46, 66 sous l'action d'une vis de pression 50, 70.

Dans la fente 48, 68 sont prévues deux tenons de butée 51, 71 mobiles pouvant être positionnés manuellement. Au droit du coulisseau 45, 65 qui comporte un repère est disposée une graduation.

L'utilisation des dispositifs de réglage est le suivant.

Le dispositif 40 est destiné au réglage de la longueur du premier pli du document et le dispositif 60 au réglage de la longueur du second pli du document.

Pour chaque dispositif de réglage, deux pré-sélections sont possibles grâce aux tenons de butée 51, 71. Lorsque l'utilisateur est intéressé principalement par deux longueurs de pli, les deux tenons 51, 71 sont réglés avant fourniture de la plieuse. Ainsi l'utilisateur n'a qu'à déplacer le coulisseau 45, 65 afin qu'il vienne buter sur l'un ou l'autre des tenons 51, 71.

Dans le cas d'un réglage différent, le repère du coulisseau est amené à la position souhaitée sur la graduation correspondante.

Le déplacement du coulisseau se fait par deserrage de la vis de pression 50, 70, translation du coulisseau puis reserrage de la vis 50, 70, la partie interne articulée, 69 venant alors serrer l'axe 46, 66 et bloquer le coulisseau.

Le déplacement du coulisseau 45, 65 vers la droite ou la gauche entraîne un déplacement vers l'avant ou l'arrière de la butée 4, 20 correspondante et ainsi la diminution ou l'augmentation de la longueur du pli correspondant au document.

Selon une variante de réalisation, le dispositif d'actionnement manuel décrit ci-dessus peut être remplacé ou complété par un dispositif d'actionnement motorisé. Dans ce cas un micro-moteur associé à un capteur est installé de préférence sur la plaque. Par un mécanisme adéquat la rotation du moteur est transformée en translation du câble qui transmet le déplacement à la butée.

## Revendications

1. Dispositif de réglage de la position d'une butée (4;20) de pliage comprenant un dispositif d'actionnement et un dispositif de transmission du déplacement du dispositif d'actionnement à la butée constitué d'un câble en boucle (42;62) engageant des poulies (44;64), une première partie droite du câble étant parallèle à un bord latéral d'une plaque de guidage (5;22) d'un document à plier et reliée à la butée et une seconde partie du câble étant reliée au dispositif d'actionnement, caractérisé en ce que:
a) la butée de pliage (4;20) est agencée de façon translatable sur un axe (41;61) fixé à la plaque de guidage (5;22) et s'étendant parallèlement au bord latéral de la plaque de guidage sur une face de celle-ci;
b) le dispositif de transmission comprend une première, seconde et troisième poulies (44;64) montées à rotation sur la même face de la plaque de guidage, la première et seconde poulies étant espacées l'une de l'autre selon une direction parallèle au bord latéral de la plaque de guidage, ladite seconde poulie étant plus proche d'un bord avant de la plaque de guidage que la première poulie, la seconde poulie et la troisième poulie étant espacées l'une de l'autre le long du bord avant de la plaque de guidage et à angle droit par rapport à une ligne passant par la première et la seconde poulies,
c) le câble en boucle (42;62) engage la première, seconde et troisième poulies (44;64) tout en étant maintenu tendu;
d) la butée (4;20) se projette au travers d'une fente prévue dans la plaque de guidage (5;22) et s'accroche à ladite première partie droite du câble s'étendant entre la première et la seconde poulies;
e) une tablette (100) est disposée à proximité du bord avant de la plaque de guidage (5;22);
f) et le dispositif d'actionnement est monté sur la tablette (100) pour se déplacer selon une direction parallèle au bord avant de la plaque de guidage (5;22) et inclut un moyen (45;65) couplé à ladite seconde partie du câble, droite également, pour déplacer en translation cette seconde partie droite du câble entre la seconde et la troisième poulies de manière à déplacer la butée selon une direction parallèle au/bord latéral de la plaque de guidage.

2. Le dispositif selon la revendication 1, dans lequel le dispositif d'actionnement comprend un coulisseau (45;65) monté dans une fente prévue dans la tablette (100) et s'étendant parallèlement au bord avant de la plaque de guidage (5;22) et dans lequel une échelle graduée s'étend le long de la fente dans la tablette pour indiquer le déplacement du coulisseau et ainsi représenter une dimension de pliage d'un document.

3. Le dispositif selon la revendication 2, comprenant en outre au moins un tenon (51;71) de butée disposé dans la fente dans la tablette agencé pour se déplacer le long de ladite fente, ce tenon de butée étant verrouillable dans une position choisie le long de ladite fente.

4. Le dispositif selon la revendication 3, dans lequel le coulisseau (45;65) est monté coulissant sur un axe (46;66) fixé à la plaque de guidage (5;22) et s'étendant parallèlement au bord avant de la plaque de guidage et comprenant en outre des moyens (50;70) pour serrer ou desserrer ledit coulisseau sur ledit axe.

## Claims

1. An adjustment device for adjusting the position of a fold abutment (4; 20) and comprising an actuator device and a transmission device for transmitting the displacement of the actuator device to the abutment, which transmission device is constituted by a looped cable (42; 62) engaging pulleys (44; 64), with a straight first portion of the cable being parallel to a side edge of a guide plate (5; 22) of a document to be folded and connected to the abutment, and with a second portion of the cable being connected to the actuator device, said adjustment device being characterized in that:
a) the fold abutment (4; 20) is provided so as to be movable in translation along a shaft (41; 61) fixed to the guide plate (5; 22) and extending parallel to the side edge of the guide plate on one face thereof;
b) the transmission device comprises first, second and third pulleys (44; 64) mounted to rotate on the same face of the guide plate, the first and second pulleys being spaced apart in a direction parallel to the side edge of the guide plate, said second pulley being closer to the front edge of the guide plate than the first pulley, the second pulley and the third pulley being spaced apart along the front edge of the guide plate and at right angles to a line passing via the first and second pulleys;
c) the looped cable (42; 62) engages the first, second and third pulleys (44; 64) whilst being kept taught;
d) the abutment (4; 20) pokes through a slot provided in the guide plate (5; 22) and is attached to said first straight portion of the cable extending between the first and second pulleys;
e) a tray (100) is disposed in the proximity of the front edge of the guide plate (5; 22); and
f) the actuator device is mounted on the tray (100) to facilitate displacement in a direction parallel to the front edge of the guide plate (5; 22) and includes means (45; 65) coupled to said second portion of the cable, which is also straight, for displacing in translation said second straight portion of the cable between the second and third pulleys in such a manner as to displace the abutment in a direction parallel to the side edge of the guide tray.

2. The device according to claim 1, in which the actuator device comprises a carriage (45; 65) mounted in a slot provided in the tray (100) and extending parallel to the front edge of the guide plate (5; 22), and in which a graduated scale extends along the slot in the tray to indicate the displacement of the carriage and thus represent a fold dimension of a document.

3. The device according to claim 2, further comprising at least one abutment peg (51; 71) disposed in the slot in the tray and organized, to move along said slot, said abutment peg being locked in a chosen position along said slot.

4. The device according to claim 3, in which the carriage (45; 65) is slidably mounted on a shaft (46; 66) fixed to the guide plate (5; 22) and extends parallel to the front edge of the guide tray, and further comprising means (50; 70) to clamp or release said carriage on said shaft.

## Patentansprüche

1. Vorrichtung zur Einstellung der Position eines Falzanschlags (4; 20), mit einer Betätigungsvorrichtung und einer Vorrichtung zur Übertragung der Verschiebung der Betätigungsvorrichtung auf den Anschlag, die aus einem ringförmig geschlossenen Seil (42; 62) besteht, das über drei Umlenkrollen (44; 64) verläuft, wobei ein erster geradliniger Bereich des Seils parallel zu einem Seitenrand einer Führungsplatte (5; 22) eines zu falzenden Schriftstücks verläuft und mit dem Anschlag verbunden ist und ein zweiter geradliniger Bereich des Seils mit der Betätigungsvorrichtung verbunden ist, dadurch gekennzeichnet, daß
a) der Falzanschlag (4; 20) in translatorischer Richtung auf einer Achse (41; 61) verschiebbar ausgebildet ist und sich parallel zum Seitenrand der Führungsplatte auf einer ersten ihrer Flächen erstreckt,
b) die Übertragungsvorrichtung eine erste, zweite und dritte Umlenkrolle (44; 64) aufweist, die drehbar auf der gleichen Fläche der Führungsplatte angeordnet sind, wobei die erste und die zweite Umlenkrolle voneinander gemäß einer Richtung parallel zum Seitenrand der Führungsplatte getrennt sind, wobei die zweite Umlenkrolle näher an einer Vorderkante der Führungsplatte liegt als die erste Umlenkrolle und die zweite Umlenkrolle und die dritte Umlenkrolle entlang der Vorderkante der Führungsplatte in Abstand angeordnet sind, wobei diese Vorderkante mit einer Linie, die durch die erste und die zweite Umlenkrolle verläuft, einen rechten Winkel einschließt,
c) das ringförmig geschlossene Seil (42; 62) über die erste, die zweite und die dritte Umlenkrolle (44; 64) verläuft und dabei gespannt gehalten wird,
d) der Anschlag (4; 20) durch einen in der Führungsplatte (5; 22) vorgesehenen Schlitz vorsteht und am ersten geradlinigen Bereich des Seils befestigt ist, der sich zwischen der ersten und der zweiten Umlenkrolle erstreckt,
e) ein Brett (100) in der Nähe der Vorderkante der Führungsplatte (5; 22) angeordnet ist,
f) die Betätigungsvorrichtung auf dem Brett (100) angeordnet ist, um sich entlang einer Richtung parallel zur Vorderkante der Führungsplatte (5; 22) zu bewegen, und ein Mittel (45; 65) aufweist, das an den zweiten, ebenfalls geradlinigen Bereich des Seils gekoppelt ist, um diesen zweiten geradlinigen Bereich des Seils in Translationsrichtung zwischen der zweiten und der dritten Umlenkrolle so zu bewegen, daß der Anschlag entlang einer Richtung parallel zum Seitenrand der Führungsplatte bewegt wird.

2. Vorrichtung nach Anspruch 1, bei der die Betätigungsvorrichtung einen Schieber (45; 65) aufweist, der in einem in dem Brett (100) vorgesehen Schlitz gleitet, der sich parallel zur Vorderkante der führungsplatte (5; 22) erstreckt, wobei eine Skaleneinteilung sich entlang des Schlitzes im Brett erstreckt, um die Verschiebung des Schiebers anzugeben und so eine Falzabmessung eines Schriftstücks darzustellen.

3. Vorrichtung nach Anspruch 2, die außerdem mindestens einen Anschlagzapfen (51; 71) aufweist, der in dem Schlitz im Brett angeordnet und so ausgebildet ist, daß er entlang dieses Schlitzes bewegt werden kann, wobei dieser Anschlagzapfen in einer ausgewählten Position entlang dieses Schlitzes blockierbar ist.

4. Vorrichtung nach Anspruch 3, bei der der Schieber (45; 65) gleitend auf einer Achse (46; 66) angeordnet ist, die an der Führungsplatte (5; 22) befestigt ist und sich parallel zur Vorderkante der Führungsplatte erstreckt, wobei außerdem Mittel (50; 70) vorgesehen sind, um den Schieber auf dieser Achse festzuklemmen oder zu lösen.
